# EUROPÄISCHE PATENTANMELDUNG

(11) **EP 1 717 542 A1**
(43) Veröffentlichungstag der Anmeldung: **02.11.2006**
(21) Anmeldenummer: 06006654.5
(22) Anmeldetag: 30.03.2006
(51) Int. Cl.: F42B 14/02, F42B 33/06

(54) **Verfahren zum Umarbeiten von aus Waffen mit gezogenen Rohren in aus Glattrohrwaffen verschiessbarer Munition**

(30) Priorität: 27.04.2005 DE 102005019534
(71) Anmelder: Rheinmetall Waffe Munition GmbH, 40880 Ratingen (DE)
(72) Erfinder: Lutz, Börngen, 29525 Uelzen (DE); Heitmann, Thomas, 29345 Unterlüss (DE); Vagedes, Michael, 29320 Hermannsburg (DE)
(74) Vertreter: Dietrich, Barbara

(57) **Zusammenfassung**

Die Erfindung betrifft ein Verfahren zum Umarbeiten von aus Waffen mit gezogenen Rohren verschießbarer Munition mit einem flügelstabilisierten Geschoß und mindestens einem durchrutschenden Dichtungsband (8) in aus Glattrohrwaffen entsprechenden Kalibers verschießbarer Munition (1).

Hierzu schlägt die Erfindung vor, das durchrutschende Dichtungsband (8) von der umzuarbeitenden Munition durch Abschlagen zu entfernen, anschließend ein vorgefertigtes ringförmiges Dichtungsband (9) mit in axialer Richtung sich erstreckendem Trennungsschlitz (10) so lange auf die Munition aufzuschieben, bis dieses von der vorhandenen nutenförmigen Ausnehmung (7) für das Dichtungsband (9) aufgenommen wird, und dann den Trennungsschlitz (10) durch ein entsprechendes Verschlussmittel zu verschließen.

## Beschreibung

Die Erfindung betrifft ein Verfahren zum Umarbeiten von aus Waffen mit gezogenen Rohren verschießbarer Munition mit einem flügelstabilisierten Geschoß und mindestens einem durchrutschenden Dichtungsband in aus Glattrohrwaffen entsprechenden Kalibers verschießbarer Munition.

Um aus gezogenen Waffen flügelstabilisierte Geschosse zu verschießen, ist es seit langem bekannt, statt fest an dem Munitionskörper angeordneter Führungs- und Dichtungsbänder durchrutschende Dichtungsbänder, d.h. Dichtungsbänder, welche bei dem Rohrdurchgang des Geschosses drehbar in einer Dichtungsbandnut des entsprechenden Geschosses angeordnet sind, zu verwenden.

Da insbesondere bei Panzerkanonen immer häufiger Glattrohrwaffen zum Einsatz kommen, besteht bei vielen Staaten der Wunsch, die vorhandene, aus gezogenen Rohren verschießbare flügelstabilisierte Munition auch aus Glattrohrwaffen mit entsprechendem Kaliber zu verschießen.

Versuche haben allerdings gezeigt, dass sich beim Verschießen der mit durchrutschenden Dichtungsbändern versehenen Munition aus Glattrohrwaffen erhebliche Probleme ergeben, weil die durchrutschenden Dichtungsbänder beim Einpressen in den Kaliberbereich des Glattrohres und beim Rohrdurchgang dermaßen verformt werden, dass auf den Träger des Dichtungsbandes (z.B. einem Treibkäfig oder die Geschoßhülle etc.) unzulässig hohe Spannungen aufgebracht werden, die zur Zerstörung des Trägers führen können. Das durchrutschende Dichtungsband muss daher in aller Regel vor dem Verschießen der Munition aus Glattrohrwaffen entfernt und durch ein neues Dichtungsband ersetzt werden.

Hierzu ist bereits vorgeschlagen worden, das durchrutschende Dichtungsband von der vorhandenen Munition abzudrehen und ein neues Dichtungsband aufzuspritzen.

Nachteilig bei einem derartigen Verfahren ist allerdings, dass bei großkalibriger Panzermunition mit einem Kaliber von z.B. 105 mm sowohl die Fixierung für eine Drehbearbeitung als auch die Handhabung der Munition (die eine Länge von ca. 1 m besitzt) außerordentlich schwierig und damit kostenaufwendig ist. Außerdem müssen bei einer Drehbearbeitung sowie einem Spritzvorgang, der unter Wärme abläuft, die Sprengstoffe, pyrotechnische Ladungen etc. aus der Patrone entnommen oder die Umarbeitungen müssen unter Beachtung aufwendiger Sicherheitsmaßnahmen vorgenommen werden.

Der Erfindung liegt die Aufgabe zugrunde, ein Verfahren anzugeben, mit dessen Hilfe eine Umarbeitung von aus gezogenen Waffen verschießbarer Munition in aus Glattrohrwaffen verschießbarer Munition auf einfache Weise möglich ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, das durchrutschende Dichtungsband von der umzuarbeitenden Munition durch Abschlagen zu entfernen, anschließend ein vorgefertigtes ringförmiges Dichtungsband mit in axialer Richtung sich erstreckendem Trennungsschlitz so lange auf die Munition aufzuschieben, bis dieses von der vorhandenen nutenförmigen Ausnehmung für das Dichtungsband aufgenommen wird, und dann den Trennungsschlitz durch ein entsprechendes Verschlussmittel zu verschließen.

Das erfindungsgemäße Verfahren weist nicht nur den Vorteil auf, dass es sehr einfach kostengünstig ist, sondern die Umarbeitung kann auch ohne besondere Sicherheitseinschränkungen an geladenen Patronen durchgeführt werden. Dadurch ist es möglich, die Umarbeitung auch ohne besondere Werkzeuge oder Maschinen in den Depots durchzuführen, in denen die alte Munition gelagert ist.

Um eine zusätzliche Sicherung gegen Gasdurchdringung bei Schussabgabe zu erhalten, hat es sich als vorteilhaft erwiesen, wenn das vorgefertigte Dichtungsband einen schräg verlaufenden Trennungsschlitz besitzt.

Das vorgefertigte Dichtungsband kann durch mechanische Bearbeitung aus einem Rohr- oder Stangenabschnitt eines als Dichtungsband verwendbaren Kunststoffes oder durch Spritzgießen hergestellt werden. Als Material für das vorgefertigte Dichtungsband kann beispielsweise Polyamid, insbesondere PA6, verwendet werden.

Weitere Einzelheiten und Vorteile der Erfindung ergeben sich aus den folgenden anhand von Figuren erläuterten Ausführungsbeispielen.

Es zeigen:
- Fig.1: eine Seitenansicht des geschoßseitigen Bereiches einer Patrone mit einem Treibkäfiggeschoß mit abgeschlagenem Dichtungsband;
- Fig.2: eine aus Fig.1 entsprechende Seitenansicht, bei dem das Geschoß mit einem Dichtungsband versehen ist, welches einen schräg verlaufenden Trennungsschlitz aufweist;
- Fig.3, 4: eine vergrößerte Vorderansicht auf und einen Längsschnitt durch das in Fig.2 mit 9 bezeichnete Dichtungsband;

In Fig.1 ist mit 1 eine Patrone bezeichnet, welche ein aus einer Waffe mit gezogenem Rohr verschießbares Treibkäfiggeschoß 2 mit einem nicht dargestellten Flügelleitwerk enthält. Das Treibkäfiggeschoß 2 besteht in an sich bekannter Weise aus einem unterkalibrigen Penetrator 3 und einem Treibkäfig 4 mit zwei Flanschen 5, 6. Dabei weist der heckseitige Flansch 5 des Treibkäfigs 4 eine nutenförmige Ausnehmung 7 auf, in welcher ursprünglich das nun abgeschlagene durchrutschende Dichtungsband 8 (in Fig.1 durch gestrichelte Linien angedeutet) angeordnet war.

Nach dem Abschlagen des durchrutschenden Dichtungsbandes 8, beispielsweise durch einen Meißel oder eine spezielle Zange, wird die nutenförmige Ausnehmung 7 gereinigt, sofern dieses erforderlich ist, und anschließend das in den Fig.3 und 4 dargestellte vorgefertigte neue Dichtungsband 9, z.B. aus Polyamid, von der Geschoßspitze aus über den Treibkäfig 4 bis in die nutenförmige Ausnehmung 7 in dem Flansch 5 geschoben, so dass sich die in Fig.2 dargestellte Anordnung ergibt.

Das neue Dichtungsband 9 besitzt einen Trennungsschlitz 10, um eine einfache und schnelle Montage zu ermöglichen, der einen schrägen Verlauf aufweist, um eine zusätzliche Sicherung gegen Gasdurchdringung bei Schussabgabe sicherzustellen.

Nach dem Aufbringen des neuen Dichtungsbandes 9 auf den Treibkäfig 4 wird der Trennungsschlitz 10 durch ein Verschlussmittel, z.B. Elastosil, zusätzlich abgedichtet werden.

Das Dichtungs- bzw. Führungsband 9 besteht beispielsweise aus Weichmetall bzw. einem Material, welches verformungsfähig ist. Beim Aufbringen der neuen Führungsbänder 9 wird auch stets eine elastische Verformung zugemutet bzw. vorausgesetzt. Eine Klebeverbindung zwischen Dichtungsband und Geschoss ist nicht notwendig.

### Bezugszeichenliste

- 1: Patrone, Munition
- 2: Treibkäfiggeschoß, Geschoß
- 3: Penetrator
- 4: Treibkäfig
- 5,6: Flansche
- 7: nutenförmige Ausnehmung
- 8: (durchrutschendes) Dichtungsband
- 9: (vorgefertigtes) Dichtungsband
- 10: Trennungsschlitz

## Patentansprüche

1. Verfahren zum Umarbeiten von aus Waffen mit gezogenen Rohren verschießbarer Munition mit einem flügelstabilisierten Geschoß und mindestens einem durchrutschenden Dichtungsband (8) in aus Glattrohrwaffen entsprechenden Kalibers verschießbarer Munition (1), mit den Merkmalen:
a) das durchrutschende Dichtungsband (8) wird von dem umzuarbeitenden Geschoß (2) durch Abschlagen entfernt, und die verbleibende nutenförmige Ausnehmung (7) des Geschosses (2) wird, sofern dieses erforderlich ist, gereinigt;
b) ein vorgefertigtes ringförmiges Dichtungsband (9) mit in axialer Richtung sich erstreckendem Trennungsschlitz (10) wird so lange auf das Geschoß (2) aufgeschoben, bis es von der nutenförmigen Ausnehmung (7) aufgenommen wird.

2. Verfahren nach Anspruch 1, **dadurch gekennzeichnet, dass** der Trennungsschlitz (10) des Dichtungsbandes (9) durch ein geeignetes Verschlussmittel zusätzlich abgedichtet wird.

3. Verfahren nach Anspruch 1 oder 2, **dadurch gekennzeichnet, dass** das vorgefertigte Dichtungsband (9) derart hergestellt wird, dass es einen schräg verlaufenden Trennungsschlitz (10) aufweist.

4. Verfahren nach einem der Ansprüche 1 bis 3, **dadurch gekennzeichnet, dass** das vorgefertigte Dichtungsband (9) durch mechanische Bearbeitung aus einem Rohr- oder Stangenabschnitt eines als Dichtungsband verwendbaren Kunststoffes oder durch Spritzgießen hergestellt wird.

5. Verfahren nach einem der Ansprüche 1 bis 4, **dadurch gekennzeichnet, dass** als Material für das vorgefertigte Dichtungsband Polyamid, insbesondere PA6, verwendet wird.
